# EUROPÄISCHE PATENTSCHRIFT

(11) **EP 4 301 966 B1**
(45) Veröffentlichungstag und Bekanntmachung des Hinweises auf die Patenterteilung: **22.10.2025**
(21) Anmeldenummer: 22777178.9
(22) Anmeldetag: 25.04.2022
(51) Int. Cl.: F01K 3/12, F01K 3/18, F22B 1/00, F01K 17/02

(54) **SPEICHERKRAFTWERK UND VERFAHREN ZUM BETREIBEN EINES SPEICHERKRAFTWERKS**
STORAGE POWER STATION AND METHOD FOR OPERATING A STORAGE POWER STATION
CENTRALE À ACCUMULATION ET PROCÉDÉ POUR FAIRE FONCTIONNER UNE CENTRALE À ACCUMULATION

(30) Priorität: 28.04.2021 DE 102021204208
(43) Veröffentlichungstag der Anmeldung: 10.01.2024
(73) Patentinhaber: Siemens Energy Global GmbH & Co. KG, 81739 München (DE)
(72) Erfinder: STEPHAN, Ingo, 02829 Königshain (DE); BURGARD, Tobias Florian, 02826 Görlitz (DE)
(86) Internationale Anmeldenummer: PCT/EP2022/060896
(87) Internationale Veröffentlichungsnummer: WO 2022/229100

(56) Entgegenhaltungen:
- WO-A1-2009/121246
- US-A- 4 942 733
- US-A1- 2005 279 095
- US-A1- 2010 154 381
- US-B2- 9 534 508

## Beschreibung

Die Erfindung betrifft ein Speicherkraftwerk nach dem Oberbegriff des unabhängigen Patentanspruchs 1 sowie Verfahren zum Laden und Entladen der Energiespeicher eines solchen Speicherkraftwerks nach den Oberbegriffen der Ansprüche 4 bzw. 5.

Mit der zunehmenden Nutzung erneuerbarer Energien zur Stromerzeugung steigt die Forderung nach geeigneten Speicherlösungen und -kapazitäten stark an, da die erneuerbaren Energien, wie Sonnen- und Windenergie, nicht immer zum Zeitpunkt des Energiebedarfs im benötigten Maß vorhanden sind.

Die Verwendung von thermischen Energiespeichern (oft auch als Wärmespeicher bezeichnet) ist heute bereits in solarthermischen Kraftwerken Stand der Technik. Dabei erfolgt das Laden der thermischen Energiespeicher mit Solarenergie primär fluidgebunden (z.B. mittels Thermoöl). Dieses Konzept ist im Allgemeinen auf Speicherkraftwerke übertragbar, wobei das Laden des thermischen Energiespeichers auch durch elektrische Energie oder andere fluidgebundene Wärmeströme (z.B. Abwärme von Industrieprozessen) erfolgen kann. Als Abwärme wird dabei überschüssige Wärme (beispielsweise aus einem Industrieprozess) bezeichnet, die ansonsten ungenutzt in die Umgebung geleitet wird.

Je nach Art der Energieströme beim Laden und der Ausführung des thermischen Energiespeichers variiert die maximale Betriebstemperatur des thermischen Energiespeichers. Die (Rück-)verstromung der gespeicherten Energie erfolgt mittels einer generatorgebundenen Dampfturbine in einem Wasser-Dampfkreislauf. Die Temperatur des thermischen Energiespeichers beeinflusst somit die Fluidtemperatur des Wasser-Dampfkreislaufs. Der Einsatz der Dampfturbine erfordert minimale Fluidparameter am Turbineneintritt (Minimaltemperatur in Abhängigkeit des Drucks) unterhalb derer ein Betrieb auf Grund einer zu hohen Nässe im Expansionsverlauf nicht möglich ist. Ein Betrieb oberhalb der minimalen Fluidparameter (Temperaturerhöhung oder kombinierte Temperatur- und Druckerhöhung) ist in gewissen Grenzen (bis zum Erreichen der maximalen Fluidparameter) möglich und kann zu einem erhöhten Kreislaufwirkungsgrad führen.

Dokument US 2010/154381 offenbart ein Speicherkraftwerk nach dem Stand der Technik.

Ein Problem thermischer Energiespeicher im Allgemeinen ist allerdings der Wärmeverlust an die Umgebung, der zu einem Verlust an gespeicherter Energie führt. Aus diesem Grund lassen sich thermische Energiespeicher derzeit nicht als Langzeitspeicher einsetzen. Für die Langzeitspeicherung eignen sich chemische Energiespeicher besser als thermische Energiespeicher, dabei kann beispielsweise überschüssige elektrische Energie zur Erzeugung von Wasserstoff mittels Elektrolyse genutzt werden. Zur Rückverstromung kann der Wasserstoff in einem wasserstoffgefeuerten GuD-Kraftwerk verbrannt werden. Chemischen Energiespeichern haben allerdings den Nachteil höherer Stromgestehungskosten. Folglich birgt die Aufwertung von thermischen Energiespeichern zu Langzeitspeichern ein großes wirtschaftliches Potential.

Aufgabe der vorliegenden Erfindung ist es, ein Speicherkraftwerk mit verbesserter Speichertechnologie bereit zu stellen. Des Weiteren ist es Aufgabe der vorliegenden Erfindung, Verfahren zum Laden und Entladen der Energiespeicher eines solchen Speicherkraftwerks aufzuzeigen.

Die Aufgabe wird hinsichtlich des Speicherkraftwerks durch die Merkmale des Patentanspruchs 1, hinsichtlich des Verfahrens zum Laden der Energiespeicher nach den Merkmalen des Patentanspruchs 4 und hinsichtlich des Verfahrens zum Entladen der Energiespeicher nach den Merkmalen des Patentanspruchs 5 gelöst.

Weitere Vorteile der Erfindung, die einzeln oder in Kombination miteinander einsetzbar sind, sind Gegenstand der Unteransprüche.

Das erfindungsgemäße Speicherkraftwerk umfassend wenigstens einen Wasser-Dampfkreislauf, wobei der Wasser-Dampfkreislauf wenigstens eine Dampfturbine mit einem in Wirkverbindung mit der Dampfturbine stehenden Generator, sowie zwei Energiespeicher umfasst. Die Energiespeicher sind derart angeordnet und ausgebildet, dass Sie zur Erzeugung von Dampf mit definierten Dampfparametern, Energie an das im Wasser-Dampfkreislauf strömende H₂O abgeben können. H2O, nachfolgend auch als Arbeitsmedium des Wasser-Dampfkreislauf bezeichnet, steht dabei allgemein für Wasser in unterschiedlichen Aggregatzuständen (flüssig, dampfförmig). Der erzeugbare Dampf ist in der Dampfturbine entspannbar, wobei eine bei der Entspannung des Dampfes entstehende Rotationsenergie zum Antreiben des Generators nutzbar ist.

Der erster Energiespeicher ist als thermischer Energiespeicher und der zweiter Energiespeicher als chemischer Energiespeicher ausgebildet. Der chemische Energiespeicher ist mittels elektrischer Energie aufladbar und umfasst einen Elektrolyseur zur Zerlegung von Wasser aus dem Wasser-Dampfkreislauf, in Wasserstoff und Sauerstoff und jeweils einen ersten Speicher zum Speichern des Wasserstoffs und einen zweiten Speicher zum Speichern des Sauerstoffs. Des Weiteren umfasst der Wasser-Dampfkreislauf einen Dampferzeuger zur internen Verbrennung des Wasserstoffs mit dem Sauerstoff, wobei der Dampferzeuger einen Anschluss aufweist, über den, dem im Dampferzeuger erzeugbaren Dampf, H₂O zur Dampfkonditionierung, zuführbar ist. Erfindungsgemäß ist der Wasser-Dampfkreislauf als geschlossener Kreislauf ausgebildet.

Der zur internen Verbrennung eingesetzte Dampferzeuger wird nachfolgend als Clean Steam Generator kurz CSG bezeichnet. Der CSG erzeugt durch eine druckbeaufschlagt interne Verbrennung von Wasserstoff und Sauerstoff Wasserdampf. Dieser primär erzeugte Wasserdampf wird durch Zugabe von H₂O konditioniert. Dieser konditionierte Wasserdampf wird im Folgenden als CSG-Dampf bezeichnet. Bei der Konditionierung können chemische Reaktionen ablaufen.

Das erfindungsgemäße Speicherkraftwerk vereint damit die Vorteile des thermischen Energiespeichers mit denen des chemischen Energiespeichers. Thermische Energiespeicher verlieren über die Zeit nach und nach ihre gespeicherte Energie durch Wärmeverluste, jedoch können Wasserstoff und Sauerstoff mit geringen zeitabhängigen Verlusten gespeichert werden, was diese Stoffe zu einem geeigneten Speichermedium für Langzeitenergiespeicher macht (chemische Energiespeicher, power to H₂ & O₂). Durch das Kombinieren der Vorteile von thermischer und chemischer Energiespeicherung kann das erfindungsgemäße Speicherkraftwerk eine entscheidende Rolle in Stromnetzen mit hohem Anteil volatiler Stromquellen (erneuerbare Energien) spielen. Während des Standardfalls werden die Energiespeicher (thermischer Energiespeicher, chemischer Energiespeicher) als Kurz- und Mittelzeitspeicher eingesetzt. In diesem Fall bietet der chemische Energiespeicher einige Vorteile hinsichtlich der Betriebsflexibilität, z.B. durch CSG-Dampfeinspeisung zwecks Betriebsdauerverlängerung oder zwecks Regelleistung (weitere vorteilhafte Betriebsregime möglich). Jedoch liegt der Hauptvorteil des erfindungsgemäßen Speicherkraftwerks in dem seltenen Ereignis von längerfristiger Stromunterproduktion im Netz (z.B**.** Dunkelflaute, längerer Zeitraum ohne Sonnenschein und Wind). Auf Grund der geringen zeitabhängigen Verluste des chemischen Energiespeichers kann die eingespeicherte Energie auch nach langer Stillstandszeit zuverlässig entladen werden, wodurch das Speicherkraftwerk auch in diesem Fall eine planbare Mindestenergie liefert. Daher kann das erfindungsgemäße Speicherkraftwerk im Gegensatz zu rein thermischen Speicherkraftwerken auch zur Langzeitspeicherung eingesetzt werden. Jedoch sind die Stromgestehungskosten in dem erfindungsgemäßen Speicherkraftwerk niedriger als bei einem Speicherkraftwerk mit rein chemischem Energiespeicher. Durch das gezielte Anpassen des jeweiligen Anteils der beiden Speicherprinzipien (thermisch und chemisch) kann ein individuell optimiertes Speicherkraftwerk erreicht werden.

Durch die Ausbildung des Wasser-Dampfkreislaufs als geschlossener Kreislauf eignet sich das Speicherkraftwerk insbesondere für einen Betrieb in Regionen in denen Wasser eine knappe Ressource ist. Das Wasser, welches für die Elektrolyse benötigt wird, wird dem Kondensat des Wasser-Dampf-Kreislaufs entnommen (Massenbilanz ist geschlossen auf Grund der internen Verbrennung des erzeugten Wasserstoffs und Sauerstoffs im CSG). Dieser geschlossene Kreislauf ist ein wesentlicher Unterschied zu anderen Systemen, z.B. Speicherkraftwerken basierend auf einer Gasturbine, welche mit Wasserstoff aus der Elektrolyse gefeuert wird. Dort geht das Wasser über den Kamin verloren, was zu einem erheblichen Wasserverbrauch führt.

Eine Ausgestaltung der Erfindung sieht vor, dass der thermische Energiespeicher einen Anschluss zum Zuführen von fluidgebundener Wärme aufweist. Hierdurch ist es möglich, den thermischen Energiespeicher zusätzlich oder alternativ (zum elektrischen Laden) mittels eines Fluids aufzuladen. Dies kann beispielsweise ein Thermoöl sein, welche über ein solarthermisches Kraftwerk erwärmt wird und/oder durch Abwärme aus Industrieprozessen. Eine mögliche Temperaturdifferenz des Arbeitsmediums zwischen Austritt des thermischen Energiespeichers und den Zielparametern am Eintritt in die Dampfturbine wird durch Zumischen von CSG-Dampf ausgeglichen.

Eine weitere Ausgestaltung der Erfindung sieht vor, dass der Anschluss am CSG mit dem Kondensator und/oder dem thermischen Energiespeicher in Wirkverbindung steht. Je nachdem von wo der Anschluss / die Anschlüsse zum CSG abzweigt kann Wasser und/oder Wasserdampf in den CSG eingesprüht werden und somit die Dampfparameter des CSG-Dampfs eingestellt werden. Eine weitere Möglichkeit besteht darin, dass man das vom Kondensator abgeführte Wasser zunächst einem Vorwärmer zuführt und das erwärmte Wasser anschließend dem CSG zuführt. Der Vorwärmer kann beispiels-weise mittels Zwischendampfentnahme aus der Dampfturbine betrieben werden.

Das erfindungsgemäße Verfahren zum Laden der Energiespeicher eines Speicherkraftwerks nach einem der vorherigen Ansprüche, zeichnet sich durch die nachfolgenden Verfahrensschritte aus:
- Erwärmen des thermischen Energiespeichers mittels elektrischen Stroms und/oder fluidgebundener Wärme und/oder
- Zerlegung von Wasser in Wasserstoff und Sauerstoff durch Beaufschlagung des Elektrolyseurs mit elektrischem Strom und Speichern des Wasserstoffs im ersten Speicher und des Sauerstoffs im zweiten Speicher.

Das Laden der Energiespeicher erfolgt im Allgemeinen und bevorzugt zu Zeiten, in denen ein Überangebot elektrischer Energie vorliegt. Ein Teil der elektrischen Energie wird dazu verwendet, den thermischen Energiespeicher aufzuheizen (power to heat). Alternativ (oder zusätzlich) kann die Energie über fluidgebundene Wärme, beispielsweise mittels Abwärmeeinbringung, in den thermischen Energiespeicher eingebracht werden. Ein weiterer Teil der elektrischen Energie wird im chemischen Energiespeicher gespeichert. Dazu wird mittels Elektrolyse Wasser in Wasserstoff und Sauerstoff zerlegt und anschließend in Speichern (z.B. Drucktanks) gelagert. Wie groß der jeweilige Anteil der elektrischen Energie zum Laden des jeweiligen Energiespeichers ist, kann, auch während des Ladevorgangs, variieren, wobei möglichst eine kundenoptimierte Lösung mit niedrigen Stromgestehungs-kosten anzustreben ist.

Die oben genannten Anteile der elektrischen Energie, die zum Laden des jeweiligen Energiespeichers genutzt wird, können unabhängig voneinander auch Null sein.

Das Wasser, welches dem Elektrolyseur zugeführt wird, wird dem Wasser-Dampfkreislauf entnommen. Hierdurch ergibt sich ein geschlossener Kreislauf, wodurch das Verfahren ohne nennenswerten Wasserverbrauch betrieben werden kann (lediglich eine geringe Wassermenge zum Ausgleich von Leckagen ist ggf. notwendig) und das Verfahren insbesondere für den Einsatz in trockenen Regionen befähigt.

Das Wasser, welches für die Elektrolyse benötigt wird, wird dabei aus dem Kondensat des Wasser-Dampf-Kreislaufs zurückgewonnen (Massenbilanz ist geschlossen auf Grund der internen Verbrennung des erzeugten Wasserstoffs und Sauerstoffs im CSG). Dieser geschlossene Kreislauf ist ein wesentlicher Unterschied zu bekannten Verfahren.

Das erfindungsgemäße Verfahren zum Entladen der Energiespeicher eines Speicherkraftwerks nach einem der Ansprüche 1 bis 3, zeichnet sich durch die nachfolgenden Verfahrensschritte aus:
- Übertragen von Wärmeenergie vom thermischen Energiespeicher an das im Wasser-Dampfkreislauf strömende Arbeitsmedium, um eine Temperaturerhöhung und/oder einen Phasenwechsel (Verdampfen)des Arbeitsmediums herbeizuführen, und/oder
- Zuführen von Wasserstoff und Sauerstoff aus dem jeweiligen Speicher zum Dampferzeuger und Verbrennen des Wasserstoffs mit dem Sauerstoff im Dampferzeuger
- nachfolgende und/oder gleichzeitige Konditionierung des im Dampferzeuger erzeugten CSG-Dampfs durch Hinzufügen von Arbeitsmedium, welches dem Wasser-Dampfkreislauf entnommen wird, wobei das Arbeitsmedium flüssiger und/oder dampfförmig vorliegen kann,
- Entspannen des im Wasser-Dampfkreislauf strömenden Dampfs in der Dampfturbine,
- Erzeugung elektrischen Stroms mittels des Generators.

Beim Entladevorgang wird Wärmeenergie vom thermischen Energiespeicher an das Arbeitsmedium im Wasser-Dampfkreislauf übertragen, um eine Temperaturerhöhung und/oder Phasenwechsel (Verdampfen) herbeizuführen. Gleichzeitig, nachfolgend oder alternativ wird Wasserstoff und Sauerstoff aus dem jeweiligen Speicher (Sauerstoffspeicher/Wasserstoffspeicher) dem CSG zugeführt und im CSG verbrannt. Zur Konditionierung des bei der Verbrennung entstehenden Dampfes wird zusätzlich Arbeitsmedium in den CSG eingespritzt. Das Arbeitsmedium wird primär dem Wasser-Dampfkreislauf entnommen und kann durch regenerative Vorwärmung bzw. durch den thermischen Energiespeicher vorgewärmt werden.

Eine mögliche Temperaturdifferenz des Arbeitsmedium zwischen Austritt des thermischen Energiespeichers und den Zielparametern am Eintritt in die Dampfturbine wird durch Zumischen von CSG-Dampf ausgeglichen. Die Betriebsweise (Aufteilung von Energieflüssen und Temperaturniveaus zwischen thermischen Energiespeicher und chemischen Energiespeicher) sowie der Ort der Dampfeinspeisung hängen von der jeweiligen Anwendung ab.

Auf Grund der vorliegenden Erfindung können daher auch thermische Energiespeicher mit Temperaturniveaus unterhalb der Zieltemperatur am Dampfturbineneintritt mittels konventionellen Wasser-Dampfkreisläufen zur Rückverstromung eingesetzt werden. Es werden dabei keine weiteren Energiequellen benötigt, was zu einer höheren Nettostromerzeugung und Autarkie führt.

Eine Ausgestaltung des erfindungsgemäßen Verfahrens zum Entladen der Energiespeicher eines Speicherkraftwerks zeichnet sich dadurch aus, dass zumindest ein Teil des im Wasser-Dampfkreislauf strömenden Arbeitsmediums vor, innerhalb, oder am Austritt der Dampfturbine entnommen wird und das entnommene Arbeitsmedium als Prozessdampf und/oder Warmwasser beispielsweise für Fernwärmeversorgung zur Verfügung gestellt wird.

Durch die Warmwasser-/Zwischendampfentnahme kann das Speicherkraftwerk noch flexibler betrieben werden. Das Warmwasser/Dampf kann dabei auch unmittelbar aus dem thermischen Energiespeicher entnommen werden.

Weitere Vorteile der Erfindung werden nachfolgend anhand von Ausführungsbeispielen erläutert. Es zeigt:
- Fig. 1: Ein Ausführungsbeispiel eines erfindungsgemäßen Speicherkraftwerks;
- Fig. 2: Ein erster Betriebsmodus des in Fig. 1 gezeigten Speicherkraftwerks, bei dem die Bereitstellung des Dampfes zum Betreiben der Dampfturbine durch Entladen beider Energiespeicher und Konditionierung des CSG-Dampfs mittels Kondensats, sowie ein nachfolgendes Vermischen des CSG-Dampfs mit dem Arbeitsmedium, welches vom thermischen Energiespeicher erhitzt/verdampft wird, erfolgt;
- Fig. 3: Ein zweiter Betriebsmodus des in Fig. 1 gezeigten Speicherkraftwerks, bei dem die Bereitstellung des Dampfes zum Betreiben der Dampfturbine durch Entladen des chemischen Energiespeichers und Konditionierung des CSG-Dampfs mittels Kondensats, sowie ein nachfolgendes Vermischen des CSG-Dampfs mit Kondensat, erfolgt;
- Fig. 4: Ein dritter Betriebsmodus des in Fig. 1 gezeigten Speicherkraftwerks, bei dem die Bereitstellung des Dampfes zum Betreiben der Dampfturbine durch Entladen beider Energiespeicher und Konditionierung des CSG-Dampfs mittels Arbeitsmedium vom thermischen Energiespeicher, sowie ein nachfolgendes Vermischen des CSG-Dampfs mit dem Arbeitsmedium, welches vom thermischen Energiespeicher erhitzt/verdampft wird, erfolgt;
- Fig. 5: Ein vierter Betriebsmodus des in Fig. 1 gezeigten Speicherkraftwerks, bei dem die Bereitstellung des Dampfes zum Betreiben der Dampfturbine durch Entladen des chemischen Energiespeichers und Konditionierung des CSG-Dampfs mittels Arbeitsmediums vom thermischen Energiespeicher erfolgt;
- Fig. 6: Ein fünfter Betriebsmodus des in Fig. 1 gezeigten Speicherkraftwerks, bei dem die Bereitstellung des Dampfes zum Betreiben der Dampfturbine durch Entladen des chemischen Energiespeichers und Konditionierung des CSG-Dampfs mittels Kondensats erfolgt.

Die Figuren zeigen jeweils nur eine schematische, vereinfachte und nicht maßstabsgerechte Darstellung des Speicherkraftwerks. Gleiche bzw. funktionsgleiche Bauteile sind figurübergreifend mit den gleichen Bezugszeichen versehen.

Fig. 1 zeigt ein Ausführungsbeispiel eines erfindungsgemäßen Speicherkraftwerks. Das Speicherkraftwerk weist einen Wasser-Dampfkreislauf 1 auf, der mit H₂O als Arbeitsmedium betrieben wird. Das Arbeitsmedium kann dabei örtlich sowie je nach Betriebsweise in flüssiger Form und/oder als Wasserdampf vorliegen. Der Wasser-Dampfkreislauf 1 umfasst einen thermischen Energiespeicher 4 sowie einen chemischen Energiespeicher 5. Die beiden Energiespeicher 4, 5 sind dabei strömungstechnisch parallelen zueinander in den Wasser-Dampfkreislauf 1 eingebunden. Der thermische Energiespeiche 4 kann mittels elektrischen Energie 13 (power to heat) oder alternativ (oder zusätzlich) mittels fluidgebundene Wärme 11, beispielsweise durch Abwärmeeinbringung, geladen werde. Der chemische Energiespeicher 5 ist mittels elektrischer Energie 13 aufladbar und umfasst einen Elektrolyseur 6 zur Zerlegung von Wasser aus dem Wasser-Dampfkreislauf 1, in Wasserstoff und Sauerstoff sowie einen ersten Speicher 7 zum Speichern des Wasserstoffs und einen zweiten Speicher 8 zum Speichern des Sauerstoffs. Des Weiteren umfasst der Wasser-Dampfkreislauf 1 einen CSG 9 zur internen Verbrennung des Wasserstoffs mit dem Sauerstoff, wobei der CSG einen Anschluss 10 aufweist, über den, dem im CSG erzeugbaren Dampf, Arbeitsmedium zur Dampfkonditionierung, zuführbar ist.

Beim Entladen der Energiespeicher 4, 5 geben die Energiespeicher 4, 5 Energie an das Arbeitsmedium des Wasser-Dampfkreislaus 1 ab und erwärmen und/oder verdampfen dadurch das Arbeitsmedium. Der dabei entstehende Wasserdampf kann nachfolgend in der Dampfturbine 2 entspannt werden. Die Dampfturbine 2 treibt ihrerseits einen Generator 3 an, welcher elektrischen Strom erzeugt und diesen in ein elektrisches Netz einspeisen oder an einen elektrischen Verbraucher weiterleiten kann. Der die Dampfturbine 2 verlassende Dampf wird in einem Kondensator 14 kondensiert und das Kondensat in einem Tank 12 gesammelt. Von dort wird das Kondensat mit Hilfe einer Pumpe 15 erneut zu den Energiespeichern 4, 5, gefördert und von diesen erwärmt bzw. verdampft. Der Wasser-Dampfkreislauf 1 ist somit ein geschlossener Kreislauf, bei dem kein Arbeitsmedium verloren geht (außer möglichen Leckageverlusten). Dieser geschlossene Kreislauf ist ein wesentlicher Unterschied zu anderen Systemen, z.B. Speicherkraftwerken basierend auf einer Gasturbine, welche mit Wasserstoff aus der Elektrolyse gefeuert wird. Dort geht das Wasser über den Kamin verloren, was zu einem erheblichen Wasserverbrauch führt. Für eine flexible Betriebsweise des Speicherkraftwerks umfasst der Wasser-Dampfkreislauf 1 ein Leitungssystem, welches mit mehreren Ventilen 16 ausgestattet ist und dadurch das separate Entladen eines oder das parallele Entladen beider Energiespeicher 4, 5 ermöglicht. Darüber hinaus ermöglich ein solchermaßen ausgebildetes Leitungssystem eine flexible Beimischung von Arbeitsmedium (Kondensat, erhitztes und/oder verdampftes Wasser von thermischen Energiespeicher) zum CSG 9 und damit eine entsprechende Konditionierung des CSG-Dampfs. Zum Vermischen des CSG-Dampfs mit dem Kondensat vom Kondensator oder dem durch den thermischen Speicher 4 erhitzten und/oder verdampften Arbeitsmedium weist der Wasser-Dampfkreislauf 1 einen Mischer 17 auf. Der Mischer 17 ist bevorzugt als Regelorgan ausgebildet, so dass die jeweiligen Teilmassenströme eingestellt und die Dampfparameter des der Dampfturbine 2 zugeführten Dampf exakt eingestellt werden können. Der Wasser-Dampfkreislauf 1 verfügt des Weiteren über mindestens eine Zwischendampfentnahme 18, über die Prozessdampf mit definierten Dampfparametern entnommen und einen nachfolgenden Prozess zugeführt werden kann. Außerdem ist eine Entnahme aus dem Wärmespeicher vorgesehen, über die Warmwasser und/oder Dampf, beispielsweise für Fernwärme bereitgestellt werden kann. Bei einer Entnahme von Wasser bzw. Dampf muss dem Wasser-Dampfkreislauf 1 der entnommene Massenstrom wieder zugeführt werden.

Das Laden der beiden Energiespeicher 4, 5 mittels elektrischer Energie (der thermische Speicher 4 kann wie oben beschrieben zusätzlich oder alternativ mittels fluidgebundene Wärme 11 geladen werden) erfolgt im Allgemeinen und bevorzugt zu Zeiten, in denen ein Überangebot elektrischer Energie vorliegt. Ob zunächst der thermische Energiespeicher 4, der chemische Energiespeicher 5 oder beide Energiespeicher gleichzeitig mittels elektrischer Energie geladen werden ist vom jeweiligen Einzelfall abhängig und kann, auch während des Ladevorgangs variieren, wobei möglichst eine kundenoptimierte Lösung mit niedrigen Stromgestehungskosten anzustreben ist. Üblicherweise liegt die Priorität zunächst beim Laden des als Kurzzeitspeicher verwendete thermische Energiespeicher 4 und nur wenn genügend elektrische Energie vorhanden ist wird der als Langzeitspeicher vorgesehene chemische Energiespeicher 5 geladen. Zum Laden des chemischen Energiespeichers wird mittels Elektrolyse Wasser in Wasserstoff und Sauerstoff zerlegt und anschließend in den Speichern 7, 8 gelagert. Das Wasser wird dabei dem Tank 19 entnommen, welcher über den Tank 12 mit Kondensat gespeist wird. Der Tank 12 und/oder 19 kann zusätzlich einen Anschluss aufweisen über den ein möglicher Leckagestrom ausgeglichen werden kann.

Das Entladen der Energiespeicher und die Rückverstromung der gespeicherten Energie kann auf unterschiedliche Weise erfolgen. Nachfolgend werden verschieden Betriebsmodi anhand der Fig. 2 bis 6 beschrieben. Die Ausführungsbeispiele stellen dabei keine abschließende Aufzählung aller möglichen Betriebsmodi da, weitere Betriebsmodi sind möglich, ohne den Bereich der vorliegenden Erfindung zu verlassen.

Zur Effizienzsteigerung der Rückverstromung können in Abweichung zu den Abbildungen mehrere Maßnahmen getroffen werden. Beispielsweise kann die Temperatur des zur Konditionierung des CSG-Dampfs verwendeten Arbeitsmediums durch regenerative Wasservorwärmung erhöht werden.

Zur einfacheren Nachvollziebarkeit der Funktionsweise werden in den nachfolgenden Figuren jeweils nur die Leitungen dargestellt, welche für den jeweiligen Betriebsmodus notwendig sind, die Figuren beziehen sich aber grundsätzlich auf das in Fig. 1 dargestellte Speicherkraftwerk.

Fig. 2 zeigt das erfindungsgemäße Speicherkraftwerk in einem ersten Betriebsmodus. In diesem Betriebsmodus erfolgt die Bereitstellung des Dampfes zur Rückverstromung der gespeicherten Energie durch das Entladen beider Energiespeicher 4, 5 und Konditionierung des CSG-Dampfs mittels Kondensats, sowie ein nachfolgendes Vermischen des CSG-Dampfs mit dem Teil des Arbeitsmediums, welches vom thermischen Energiespeicher 4 erhitzt/verdampft wird.

Zunächst wir ein Teil des Arbeitsmediums (Kondensat) aus dem Tank 12 mit Hilfe der Pumpe 15 zum thermischen Energiespeicher 4 gefördert. Im thermischen Energiespeicher 4 wird die gespeicherte thermische Energie an das Arbeitsmedium abgegeben, wodurch das Arbeitsmedium erhitzt wird und je nachdem wie hoch das Temperaturniveau des thermischen Energiespeichers 4 ist, verdampft und ggf. überhitzt. Gleichzeitig wird die im chemischen Energiespeicher 5 gespeicherte Energie durch die interne Verbrennung des aus dem ersten Tank 7 entnommenen Wasserstoff mit dem aus dem zweiten Tank 8 entnommen Sauerstoff im CSG 9 in Wärmeenergie umgewandelt. Durch zumischen von Arbeitsmedium, welches dem Tank 12 entnommen wird und über den Anschluss 10 dem CSG 9 zugeführt wird, kann der im CSG 9 entstehende Dampf konditioniert werden. Anschließend wird der vom thermischen Energiespeicher 4 kommende Teil des Arbeitsmediums und der vom CSG 9 kommende Teil des Arbeitsmedium im Mischer 17 gemischt. Dabei wird der Mischer 17 so betrieben, dass das Arbeitsmedium Dampfparameter aufweist, die eine Entspannung des Arbeitsmediums in der Dampfturbine 2 erlauben. Die Rückverstromung der gespeicherten Energie erfolgt nachfolgend durch den von der Dampfturbine 2 angetrieben Generator 3.

Fig. 3 zeigt das erfindungsgemäße Speicherkraftwerk in einem zweiten Betriebsmodus. In diesem Betriebsmodus erfolgt die Bereitstellung des Dampfes zur Rückverstromung der gespeicherten Energie durch das Entladen des chemischen Energiespeichers 5 und Konditionierung des CSG-Dampfs mittels Kondensats aus dem Tank 12, welches dem CSG 9 über den Anschluss 10 zugeführt wird. Der konditionierte CSG-Dampf wird anschließend im Mischer 17 zusätzlich mit einem Teil des Arbeitsmedium, welches ebenfalls dem Tank 12 entnommen wird, gemischt, wodurch die Dampfparameter so eingestellt werden können, dass Sie für die Entspannung in der Dampfturbine 2 optimiert sind. Die Rückverstromung der gespeicherten Energie erfolgt nachfolgend durch den von der Dampfturbine 2 angetrieben Generator 3. Dies Betriebsweise eignet sich besonders für eine Dunkelflaute, in der bereits der als Kurzzeitspeicher eingesetzte thermische Energiespeicher 4 vollständig entladen ist.

Fig. 4 zeigt das erfindungsgemäße Speicherkraftwerk in einem weiteren Betriebsmodus. In diesem Betriebsmodus erfolgt die Bereitstellung des Dampfes zur Rückverstromung der gespeicherten Energie durch Entladen beider Energiespeicher 4, 5. Die Konditionierung des CSG-Dampfs erfolgt durch einen ersten Teilmassenstrom des Arbeitsmittels, welches dem thermischen Energiespeicher 4 zugeführt und beim Durchströmen des thermischen Energiespeichers 4 erhitzt bzw. verdampft. Die Zuführung zum CSG 9 erfolgt über den am CSG 9 angeordneten Anschluss 10. Der zweite den thermischen Energiespeicher 4 durchströmende Teilmassenstrom wird dem Mischer 17 zugeführt und vermischt sich dort mit dem CSG-Dampf. Über die Einstellung des Mischers 17, bzw. das Mischungsverhältnis können die Dampfparameter des der Dampfturbine 3 zugeführten Dampf eingestellt werden Die Rückverstromung der gespeicherten Energie erfolgt nachfolgend durch den von der Dampfturbine 2 angetrieben Generator 3. Die Betriebsweise eignet sich insbesondere dann, wenn die Wärmeenergie des thermischen Speichers 4 nicht ausreicht, um das Arbeitsmedium zu verdampfen oder die benötigten Dampfparameter erreicht.

Fig. 5 zeigt das erfindungsgemäße Speicherkraftwerk in einem weiteren Betriebsmodus. In diesem Betriebsmodus erfolgt die Bereitstellung des Dampfes zur Rückverstromung der gespeicherten Energie durch Entladen der beiden Energiespeicher 4, 5. Der gesamte Teilmassenstrom des Arbeitsmediums, welcher dem thermischen Energiespeicher 4 zugeführt und dort erhitzt bzw. verdampf wird, wird anschließend über den Anschluss 10 zur Konditionierung des CSG-Dampfs in CSG 9 eingeleitet. Somit liegt im CSG 9 der Gesamtmassenstrom des Arbeitsmediums an und der den CSG 9 verlassen Dampf kann unmittelbar ohne einen Mischer der Dampfturbine 3 zugeführt und über den Generator 3 rückverstromt werden. Eine solche Betriebsweise eignet sich beispielsweise dann, wenn der thermische Energiespeicher nur (noch) eine geringe Wärmekapazität aufweist und dadurch nur geringe Massenströme des Arbeitsmediums erwärmt/verdampft werden können.

Fig. 6 zeigt das erfindungsgemäße Speicherkraftwerk in einem weiteren Betriebsmodus. In diesem Betriebsmodus erfolgt die Bereitstellung des Dampfes zur Rückverstromung der gespeicherten Energie durch Entladen des chemischen Energiespeichers 5**.** Die Konditionierung des CSG-Dampfs erfolgt, in dem, dem CSG 9 über den Anschluss 10 Kondensat zugeführt wird, welches dem Tank 12 oder dem nachgeschalteten, zum chemischen Energiespeicher 5 gehörenden Tank 20, entnommen wird. Eine solche Betriebsweise wird bevorzugt in Zeit von Dunkelflauten genutzt, wenn der thermische Energiespeicher, welcher vorwiegend als Kurzzeitspeicher Anwendung findet, bereits vollständig entladen ist. Der chemische Energiespeicher 5 kann dann für eine Verlängerung der Betriebszeit des Speicherkraftwerks sorgen.

Zusammenfassend lässt sich somit festhalten, dass das erfindungsgemäße Speicherkraftwerk durch Kombination eines thermischen Energiespeichers und eines chemischen Energiespeichers niedrige Stromgestehungskosten bzw. Rückverstromungskosten bewirkt.

Der chemische Energiespeicher eignet sich auch für die langfristige Speicherung von Energie, was beispielsweise in Stromnetzen mit hohem Anteil volatiler Stromquellen (erneuerbare Energien) für die Stromproduktion während Dunkelflauten förderlich ist.

Durch die Kombination von chemischen und thermischen Energiespeichern erweitert sich das Portfolio einsetzbarer thermischer Energiespeicher, was ein Vorteil für den Kunden sein kann (effiziente und kostenoptimierte Lösung). So können beispielsweise auch thermische Energiespeicher mit Temperaturniveaus unterhalb der geforderten Dampfturbineneintrittstemperatur eingesetzt werden. In diesem Fall wird die Temperaturdifferenz durch das Zumischen von CSG-Dampf ausgeglichen.

Bei einem Speicherkraftwerk ohne Dampfentnahme kann der Wasser-Dampfkreislauf als geschlossenes System ausgebildet werden. Abgesehen vom Ausgleich systembedingter Wasserverluste (z.B**.** Leckagen) ist keine externe Wasserzufuhr notwendig. Somit ist das Speicherkraft auch für Regionen mit Wassermangel geeignet.

Die Betriebsweise, d.h**.** die Aufteilung der Energieflüsse und der Temperaturniveaus zwischen dem thermischen Speicher und dem chemischen Speicher sowie der Ort der CSG-Dampfeinspeisung können je nach Anwendungsfall und Betriebsweise des Speicherkraftwerks variieren. Hierdurch lassen sich die Stromgestehungskosten niedrig halten und der Autarkiegrad erhöhen. Falls eine Temperaturdifferenz des Arbeitsmedium zwischen Austritt des thermischen Speichers und den Zielparametern am Eintritt in die Dampfturbine auftritt, wird diese durch Zumischen von CSG-Dampf ausgeglichen.

An der Dampfturbine kann eine oder mehrere Zwischendampfentnahmen vorgesehen werden. Die Zwischendampfentnahmen ermöglichen eine Entnahme von Dampf entlang der Expansionstrecke mit definierten Dampfparametern. Zusätzlich oder alternativ kann Wasser und/oder Dampf aus dem thermischen Speicher entnommen werden. Das entnommene Arbeitsmedium kann beispielsweise als Prozessdampf oder für die Fernwärme genutzt werden. Erfolgt eine Zwischendampfentnahme und/ oder Entnahme aus dem thermischen Speicher, muss der entnommene Massenstrom dem Wasser-Dampfkreislauf entsprechend wieder zugeführt werden.

## Patentansprüche

1. Speicherkraftwerk, umfassend wenigstens einen Wasser-Dampfkreislauf (1), wobei der Wasser-Dampfkreislauf (1) wenigstens eine Dampfturbine (2) mit einem in Wirkverbindung mit der Dampfturbine (2) stehenden Generator, (3) sowie zwei Energiespeicher (4, 5) umfasst,
wobei die Energiespeicher (4, 5), derart angeordnet und ausgebildet sind, dass Sie zur Erzeugung von Dampf mit definierten Dampfparametern, Energie an das im Wasser-Dampfkreislauf (1) strömende Arbeitsmedium abgeben können, wobei der erzeugbare Dampf in der Dampfturbine (2) entspannbar ist, und wobei eine bei der Entspannung des Dampfes entstehende Rotationsenergie zum Antreiben des Generators (3) nutzbar ist,
wobei ein erster Energiespeicher (4) als thermischer Energiespeicher und ein zweiter Energiespeicher (5) als chemischer Energiespeicher ausgebildet ist, und wobei der chemische Energiespeicher (5) mittels elektrischer Energie aufladbar ist, und wobei der chemische Energiespeicher (5) einen Elektrolyseur (6) zur Zerlegung von Wasser aus dem Wasser-Dampfkreislauf, in Wasserstoff und Sauerstoff und wenigstens jeweils einen ersten Speicher (7) zum Speichern des Wasserstoffs und einen zweiten Speicher (8) zum Speichern des Sauerstoffs umfasst, **dadurch gekennzeichnet, dass** der chemische Energiespeicher (5) des Weiteren einen Dampferzeuger (CSG) (9) zur internen Verbrennung des Wasserstoffs mit dem Sauerstoff umfasst und der Dampferzeuger (9) einen Anschluss (10) aufweist, über den, dem im Dampferzeuger erzeugbaren Dampf (CSG-Dampf), Arbeitsmedium zur Dampfkonditionierung, zuführbar ist wobei der Wasser-Dampfkreislauf (1) als geschlossener Kreislauf ausgebildet ist.

2. Speicherkraftwerk nach Anspruch 1,
**dadurch gekennzeichnet, dass** der thermische Speicher (4) einen Anschluss (11) zum Zuführen von fluidgebundener Wärme aufweist.

3. Speicherkraftwerk nach Anspruch 1 oder 2,
**dadurch gekennzeichnet, dass**
der Anschluss (10) am Dampferzeuger mit einem Kondensator (12) welcher stromabwärts der Dampfturbine (2) und/oder dem thermischen Energiespeicher (4) in Wirkverbindung steht.

4. Verfahren zum Laden der Energiespeicher (4, 5) eines Speicherkraftwerks nach einem der vorherigen Ansprüche, **gekennzeichnet durch** die nachfolgenden Verfahrensschritte:
- Erwärmen des thermischen Energiespeichers (4) mittels elektrischen Stroms und/oder fluidgebundener Wärme und/oder
- Zerlegung von Wasser in Wasserstoff und Sauerstoff durch Beaufschlagung des Elektrolyseurs (6) mit elektrischem Strom und Speichern des Wasserstoffs im ersten Speicher (7) und des Sauerstoffs im zweiten Speicher (8).

5. Verfahren zum Entladen der Energiespeicher (4, 5) eines Speicherkraftwerks nach einem der Ansprüche 1 bis 3, **gekennzeichnet durch** die nachfolgenden Verfahrensschritte:
- Übertragen von Wärmeenergie vom thermischen Energiespeicher (4) an das im Wasser-Dampfkreislauf (1) strömende Arbeitsmedium, um eine Temperaturerhöhung und/oder einen Phasenwechsel (Verdampfen)des Arbeitsmediums herbeizuführen, und/oder
- Zuführen von Wasserstoff und Sauerstoff aus dem jeweiligen Speicher (7, 8) zum Dampferzeuger (9) und Verbrennen des Wasserstoffs mit dem Sauerstoff im Dampferzeuger (9)
- nachfolgende und/oder gleichzeitige Konditionierung des im Dampferzeuger (9) erzeugten (CSG-)Dampfs durch Hinzufügen von Arbeitsmedium welches dem Wasser-Dampfkreislauf (1) entnommen wird,
- Entspannen des im Wasser-Dampfkreislauf (1) strömenden Dampfs in der Dampfturbine (2)
- Erzeugung elektrischen Stroms mittels des Generators (3).

6. Verfahren zum Entladen der Energiespeicher (4, 5) eines Speicherkraftwerks nach Anspruch 5,
**dadurch gekennzeichnet, dass**
zumindest ein Teil des im Wasser-Dampfkreislauf (1) strömenden Arbeitsmediums in Strömungsrichtung vor, innerhalb, oder am Austritt der Dampfturbine (2) entnommen wird und das entnommene Arbeitsmedium als Prozessdampf und/oder Warmwasser, beispielsweise für die Fernwärmeversorgung, zur Verfügung gestellt wird.

## Claims

1. Storage power plant, comprising at least one water-steam cycle (1), wherein the water-steam cycle (1) comprises at least one steam turbine (2) with a generator (3) in operative connection with the steam turbine (2), and also two energy stores (4, 5),
wherein the energy stores (4, 5) are arranged and formed in such a way that they can deliver energy to the working medium flowing in the water-steam cycle (1) to generate steam with defined steam parameters, wherein the steam that can be generated in the steam turbine (2) can be expanded, and wherein a rotational energy produced during the expansion of the steam can be used to drive the generator (3),
wherein a first energy store (4) is formed as a thermal energy store and a second energy store (5) is formed as a chemical energy store, and wherein the chemical energy store (5) can be charged by means of electrical energy, and wherein the chemical energy store (5) comprises an electrolyser (6) for breaking down water from the water-steam cycle into hydrogen and oxygen, and comprises at least one first store (7) in each case for storing the hydrogen and at least one second store (8) in each case for storing the oxygen, **characterized in that** the chemical energy store (5) also comprises a steam generator (CSG) (9) for internal combustion of the hydrogen with the oxygen and the steam generator (9) has a connection (10) via which working medium for steam conditioning can be supplied to the steam (CSG steam) that can be generated in the steam generator, wherein the water-steam cycle (1) is formed as a closed cycle.

2. Storage power plant according to Claim 1,
**characterized in that** the thermal store (4) has a connection (11) for supplying fluid-bound heat.

3. Storage power plant according to Claim 1 or 2,
**characterized in that**
the connection (10) at the steam generator is in operative connection with a condenser (12), which is downstream of the steam turbine (2), and/or the thermal energy store (4).

4. Method for charging the energy stores (4, 5) of a storage power plant according to one of the preceding claims,
**characterized by** the following method steps:
- heating the thermal energy store (4) by means of electrical current and/or fluid-bound heat and/or
- breaking down water into hydrogen and oxygen by applying electrical current to the electrolyser (6) and storing the hydrogen in the first store (7) and the oxygen in the second store (8).

5. Method for discharging the energy stores (4, 5) of a storage power plant according to one of Claims 1 to 3, **characterized by** the following method steps:
- transferring thermal energy from the thermal energy store (4) to the working medium flowing in the water-steam cycle (1) in order to bring about an increase in temperature and/or a phase change (evaporation) of the working medium, and/or
- supplying hydrogen and oxygen from the respective store (7, 8) to the steam generator (9) and combusting the hydrogen with the oxygen in the steam generator (9),
- subsequent and/or simultaneous conditioning of the (CSG) steam generated in the steam generator (9) by adding working medium which is removed from the water-steam cycle (1),
- expanding the steam flowing in the water-steam cycle (1) in the steam turbine (2),
- generating electrical current by means of the generator (3).

6. Method for discharging the energy stores (4, 5) of a storage power plant according to Claim 5,
**characterized in that**
at least part of the working medium flowing in the water-steam cycle (1) is removed upstream in the direction of flow, within or at the outlet of the steam turbine (2) and the working medium removed is made available as process steam and/or hot water, for example for the district heating supply.

## Revendications

1. Centrale à accumulation, comprenant au moins un circuit (1) de vapeur-eau, dans lequel le circuit (1) de vapeur-eau comprend au moins une turbine (2) à vapeur avec une génératrice (3) en liaison d'action avec la turbine (2) à vapeur, ainsi que deux accumulateurs (4, 5) d'énergie,
dans laquelle les accumulateurs (4, 5) d'énergie sont disposés et constitués de manière à pouvoir céder, pour la production de vapeur ayant des paramètres de vapeur définis, de l'énergie au fluide de travail passant dans le circuit (1) de vapeur-eau, dans laquelle la vapeur, qui peut être produite, peut être détendue dans la turbine (2) à vapeur, et dans laquelle une énergie de rotation, se créant lors de la détente de la vapeur, est utile pour l'entraînement de la génératrice (3),
dans laquelle un premier accumulateur (4) d'énergie est constitué sous la forme d'un accumulateur d'énergie thermique et un deuxième accumulateur (5) d'énergie sous la forme d'un accumulateur d'énergie chimique, et dans laquelle l'accumulateur (5) d'énergie chimique peut être chargé au moyen d'énergie électrique, et dans laquelle l'accumulateur (5) d'énergie chimique comprend un électrolyseur (6) pour la décomposition de l'eau du circuit de vapeur-eau en hydrogène et en oxygène et au moins respectivement un premier réservoir (7) pour accumuler de l'hydrogène et un deuxième réservoir (8) pour accumuler de l'oxygène, **caractérisée en ce que**
l'accumulateur (5) d'énergie chimique comprend en outre un générateur de vapeur (CSG) (9) pour la combustion interne de l'hydrogène avec l'oxygène et le générateur de vapeur (9) a un raccord (10), par lequel, à la vapeur pouvant être produite dans le générateur de vapeur (vapeur CSG), du fluide de travail peut être envoyé pour le conditionnement de la vapeur, dans laquelle le circuit (1) de vapeur-eau est constitué sous la forme d'un circuit fermé.

2. Centrale à accumulation suivant la revendication 1,
**caractérisée en ce que** l'accumulateur (4) thermique a un raccord (11) pour l'envoi de chaleur liée au fluide.

3. Centrale à accumulation suivant la revendication 1 ou 2,
**caractérisée en ce que**
le raccord (10) du générateur de vapeur est en liaison d'action avec un condenseur (12), qui est en aval de la turbine (2) à vapeur et/ou de l'accumulateur (4) d'énergie thermique.

4. Procédé pour charger les accumulateurs (4, 5) d'énergie d'une centrale à accumulation suivant l'une des revendications précédentes,
**caractérisé par** les stades de procédé suivants :
- échauffement de l'accumulateur (4) d'énergie thermique au moyen du courant électrique et/ou de la chaleur liée au fluide
et/ou
- décomposition d'eau en hydrogène et en oxygène par alimentation de l'électrolyseur (6) en courant électrique et accumulation de l'hydrogène dans un premier réservoir (7) et de l'oxygène dans un deuxième réservoir (8).

5. Procédé pour décharger les accumulateurs (4, 5) d'énergie d'une centrale à accumulation suivant l'une des revendications 1 à 3,
**caractérisé par** les stades de procédé suivants :
- transfert d'énergie calorifique de l'accumulateur (4) d'énergie thermique au fluide de travail passant dans le circuit (1) de vapeur-eau, afin de provoquer une élévation de température et/ou un changement de phase (évaporation) du fluide de travail,
et/ou
- envoi d'hydrogène et d'oxygène du réservoir (7, 8) respectif au générateur de vapeur (9) et combustion de l'hydrogène par l'oxygène dans le générateur de vapeur (9),
- conditionnement venant ensuite et/ou simultané de la vapeur (CSG) produite par le générateur de vapeur (9) par addition de fluide de travail, qui est prélevé du circuit (1) de vapeur-eau,
- détente, dans la turbine (2) à vapeur, de la vapeur passant dans le circuit (1) de vapeur-eau,
- production d'énergie électrique au moyen de la génératrice (3).

6. Procédé pour décharger les accumulateurs (4, 5) d'énergie d'une centrale d'accumulation suivant la revendication 5,
**caractérisé en ce que**
l'on prélève, avant dans le sens de l'écoulement, dans ou à la sortie de la turbine (2) à vapeur, une partie du fluide de travail passant dans le circuit (1) de vapeur-eau, et on met le fluide de travail prélevé, comme vapeur de processus et/ou comme eau de chauffage, à disposition, par exemple pour l'alimentation en chaleur à grande distance.
